# FASCICULE DE BREVET EUROPEEN

(11) **EP 2 689 296 B1**
(45) Date de publication et mention de la délivrance du brevet: **23.09.2020**
(21) Numéro de dépôt: 12710270.5
(22) Date de dépôt: 22.03.2012
(51) Int. Cl.: G04B 17/06, G04F 7/08

(54) **MOUVEMENT MÉCANIQUE POUR MONTRE CHRONOGRAPHE**
MECHANISCHES UHRWERK FÜR EINEN CHRONOGRAF
MECHANICAL MOVEMENT FOR A CHRONOGRAPH WATCH

(30) Priorité: 22.03.2011 CH 497112011
(43) Date de publication de la demande: 29.01.2014
(73) Titulaire: LVMH Swiss Manufactures SA, 2300 La Chaux de Fonds (CH)
(72) Inventeur: SEMON, Guy, CH-2000 Neuchâtel (CH); CHATELAIN, Yannick, F-25130 Villers-Le-Lac (FR)
(74) Mandataire: P&TS SA (AG, Ltd.)
(86) Numéro de dépôt international: PCT/EP2012/055157
(87) Numéro de publication internationale: WO 2012/127019

(56) Documents cités:
- EP-A1- 1 562 087
- WO-A2-03/065130
- CH-A- 13 140
- CH-A- 313 611
- CH-B1- 700 811
- CH-D- 914 166
- GB-A- 707 759
- US-A- 352 326

## Description

### Domaine technique

La présente invention concerne un mouvement mécanique pour montre chronographe. La présente invention aussi une montre chronographe comportant un tel mouvement et un procédé pour faire accélérer et/ou décélérer l'organe régulateur du chronographe d'une montre mécanique.

### Etat de la technique

Les montres mécaniques comportent généralement un organe régulateur composé d'un volant d'inertie appelé balancier sur l'axe duquel est fixé un ressort en spirale appelé spiral.

Il existe dans l'art antérieur différents types de balanciers de diverses formes ; les balanciers les plus communs employés dans les montres-bracelets sont constitués d'une masse annulaire, la serge, tenue par deux ou trois bras. D'autres types de balanciers existent, par exemple des balanciers dépourvus de serge et comportant uniquement des bras, comme dans FR330210A, ou des bras coopérant avec des masselottes réalisées en métal de forte densité afin d'améliorer le rapport masse/inertie du balancier, comme décrit par exemple dans CH698125.

Compte tenu de l'énergie à disposition, les balanciers ont généralement un grand moment d'inertie pour une faible masse ; c'est-à-dire que leur diamètre est aussi grand que le permet le volume à disposition, et que la masse est concentrée en périphérie, par exemple dans la serge ou dans d'autres éléments, par exemple des masselottes. Ce moment d'inertie peut en outre être modifié pour régler la montre, soit manuellement à l'aide de vis, soit automatiquement dans le cas de balanciers bimétalliques qui se déforment avec la température. Des déformations involontaires du balancier, par exemple suite à des dilatations, ont cependant pour effet de perturber la marche de la montre.

Malgré la multitude de formes que peuvent prendre les balanciers dans l'état de la technique, on peut définir le terme balancier par sa fonction, unique ou en tout cas principale, qui est d'augmenter l'inertie de l'organe réglant de manière à déterminer, ensemble avec le ressort spiral, la fréquence d'oscillation de l'organe réglant. En effet, dans l'état de la technique, le balancier-spiral oscille autour de sa position d'équilibre à une fréquence qui dépend principalement de la rigidité du spiral et du moment d'inertie du balancier.

Selon cette définition, un balancier constitue donc une pièce montée sur l'axe de balancier, pivotante avec cet axe et dont la masse est répartie autour de l'axe de façon à donner à l'organe réglant une plus grande inertie en rotation. En d'autres termes le mot « balancier » dans ce contexte indique une pièce dont la fonction principale, voire unique, est d'accumuler à chaque oscillation une énergie potentielle et cinétique qui est supérieure, généralement nettement supérieure, à celle accumulée par l'axe du balancier autour duquel l'oscillation a lieu. Par exemple l'énergie potentielle et cinétique accumulée par un balancier selon cette définition est supérieure ou égale à au moins 10 fois celle accumulée par l'axe de balancier, typiquement au moins 1000 fois supérieure.

Le balancier a donc un moment d'inertie qui est supérieur ou égal à au moins 10 fois le moment d'inertie de l'axe, généralement au moins 1000 fois supérieure.

Le moment d'inertie d'un organe régulateur est déterminé par l'ensemble des pièces en rotation, y compris l'axe de balancier, le balancier, le moyeu, le plateau, le spiral etc. Dans les organes régulateurs conventionnels, ce moment d'inertie est cependant déterminé en très grande partie par le balancier seul, qui contribue pour au moins 80% au moment d'inertie total de l'ensemble en rotation. De préférence le moment d'inertie du balancier représente au moins 95% du moment d'inertie de l'ensemble en rotation.

Le balancier doit donc être distingué d'autres éléments tels que le moyeu ou le plateau de cheville, dont la fonction principale n'est pas d'augmenter la masse ou le moment d'inertie de l'organe réglant, dont le moment d'inertie est généralement du même ordre que le moment de l'axe de balancier, et qui ne contribuent que pour un faible pourcentage au moment d'inertie de l'ensemble en rotation.

En d'autres termes le balancier sert comme volant d'inertie et comble le manque d'énergie stockée dans le spiral pendant la déformation. Cependant le balancier est source de nombreuses perturbations, due aux imprécisions de son inertie lors de sa fabrication, aux dilatations, etc.

Un balancier donné couplé à un spiral donné oscille à une fréquence déterminée. Le nombre d'alternances par unité de temps détermine la résolution temporelle de l'organe régulateur. Par exemple, une montre mécanique affichant les secondes du temps courant doit comporter un organe régulateur effectuant au moins 3'600 alternances par heure. En pratique, les organes régulateurs usuels effectuent 28'800 ou parfois 36'000 alternances par heure, ce qui permet de mesurer le temps avec une résolution de 0,125 respectivement de 0,1 seconde.

En augmentant la fréquence d'oscillation, on améliore la résolution temporelle, ce qui permet de compter des intervalles de temps plus courts. Une résolution temporelle améliorée est surtout utile pour des chronographes, pour lesquels une résolution temporelle du centième de seconde est parfois souhaitée. Une fréquence d'oscillation élevée engendre cependant des pertes énergétiques importantes notamment au niveau de l'échappement, ce qui réduit la réserve de marche de la montre. Pour cette raison, la fréquence d'oscillation choisie est habituellement un compromis entre les exigences de résolution du chronographe et la volonté de maintenir une réserve de marche aussi élevée que possible pour l'affichage du temps courant.

Les montres chronographes usuelles prélèvent l'énergie nécessaire au fonctionnement du chronographe sur la chaîne cinématique liant le barillet à l'organe régulateur et aux indicateurs de la montre. Par conséquent, la marche de la montre est perturbée lorsque le chronographe est démarré.

La demande de brevet WO03/065130 au nom de TAG Heuer SA suggère une construction dans laquelle un mouvement de base destiné à l'affichage de l'heure courante est muni d'un premier barillet et d'un premier organe régulateur effectuant 28'800 oscillations par heure, tandis qu'un module chronographe auxiliaire est muni d'un deuxième barillet et d'un deuxième organe régulateur effectuant 360'000 oscillations par heure. Cette construction permet de réaliser une montre chronographe capable de mesurer le temps avec une résolution du centième de seconde, sans affecter la réserve de marche du mouvement de base utilisé pour l'affichage du temps courant. Par ailleurs, les deux chaînes cinématiques étant indépendantes, le démarrage du chronographe n'affecte pas la précision du mouvement de base et la marche de la montre. Cette solution a été mise en œuvre dans le « Calibre 360 » de TAG Heuer qui a démontré la faisabilité technique de la solution. Dans cette demande un lanceur coopérant avec une lame-ressort fournit au balancier une impulsion de départ pour le mettre en mouvement. Il permet aussi d'immobiliser le balancier en causant l'arrêt du chronographe.

Les mouvements mécaniques pour montre chronographe connus ne seraient pas adaptes à un organe régulateur fonctionnant à 3'600'000 alternances per heure, à cause de la haute fréquence d'oscillation du spiral.

Le document CH13140 décrit une montre à grande seconde au centre munie d'un petit levier qui permet d'arrêter et remettre en marche le balancier de la montre. Ce levier a une extrémité arrondie qui vient s'appuyer contre l'axe du balancier en provoquant ainsi l'arrêt du balancier ou en lui communiquant une impulsion qui remet en marche la montre. Ce système n'est pas adapté à une montre-chronographe à haute fréquence.

Le document US352326 concerne un système pour arrêter/redémarrer un organe réglant constitué par un balancier et un spiral, en agissant directement sur l'axe du balancier. Ce système comprend une tige coulissante dans deux guides et ayant une extrémité qui entre en contact avec l'axe du balancier à angle droit.

Le document GB707759 décrit un mouvement pour chronographe comprenant un fil-ressort de démarrage en forme de « L », qui donne une impulsion à un balancier.

Le document CH313611 décrit un compteur de temps comprenant un fouet d'arrêt d'un balancier.

### Bref résumé de l'invention

Un but de la présente invention est de proposer un mouvement mécanique pour montre chronographe efficace et adapte à travailler avec un organe régulateur à 3'600'000 alternances per heure ou plus.

Selon l'invention, ces buts sont atteints notamment au moyen d'un mouvement mécanique pour montre chronographe comportant les caractéristiques de la revendication indépendante 1 ainsi que d'un procédé pour faire accélérer et/ou décélérer l'organe régulateur du chronographe d'une montre mécanique comportant les caractéristiques de la revendication indépendante 20. Des formes de réalisation préférées sont définies dans les revendications dépendantes 2 à 19.

Cette solution présente notamment l'avantage par rapport à l'art antérieur d'être adapte à un organe régulateur fonctionnant à 3'600'000 alternances per heure.

Cette solution permet d'éviter de donner une impulsion directement sur le balancier. Elle est donc aussi adaptée aux organes réglants dépourvus de balancier. Dans le cas d'un organe réglant muni d'un balancier, elle évite le risque de modifier l'équilibrage du balancier.

Cette solution permet de donner une impulsion sur un moyeu dont le diamètre externe est plus grand que le diamètre de l'axe. La surface d'appui entre le lanceur et le moyeu est donc plus grande que la surface d'appui possible entre le lanceur et l'axe, ce qui permet de réduire le glissement lors du lancement. D'autre part, la vitesse tangentielle à la surface du moyeu est plus élevée que la vitesse tangentielle à la surface de l'axe, et le couple nécessaire à l'accélération du système par conséquent moins élevée.

### Brève description des figures

Des exemples de mise en œuvre de l'invention sont indiqués dans la description illustrée par les figures annexées dans lesquelles :
La figure 1 illustre une vue en perspective d'un organe régulateur qui appartient au mouvement selon l'invention.
La figure 2 illustre une vue de dessus d'un organe régulateur qui appartient au mouvement selon l'invention.
La figure 3 illustre une vue en perspective de l'axe, du moyeu et du plateau d'un organe régulateur qui appartient au mouvement selon l'invention.
La figure 4 illustre un lanceur qui appartient au mouvement selon l'invention.
La figure 5 illustre une vue de dessus d'une ancre.
La figure 6 illustre une vue de dessous de l'ancre de la figure 5.
La figure 7 illustre une vue tridimensionnelle de l'organe régulateur selon l'invention, du ressort, de l'ancre et de la roue d'ancre.

### Exemple(s) de mode de réalisation de l'invention

Un mode de réalisation d'organe régulateur est illustré sur les figures 1 et 2. Cet organe régulateur est en particulier destiné à servir de régulateur pour la fonction chronographe d'un chronographe mécanique ; un même mouvement peut comporter deux organes régulateurs sur la même platine, ou sur deux platines distinctes, un des organes régulateurs servant à régler la marche de la montre tandis que l'autre organe régulateur, semblable ou similaire à celui qui est décrit dans cette demande, sert à régler la marche de la fonction chronographe. Un barillet distinct fournit l'énergie nécessaire à chaque organe régulateur, ce qui permet d'éviter les perturbations de la marche de la montre lorsque le chronographe est enclenché.

La réserve de marche du deuxième barillet, qui indique la durée pouvant encore être chronométrée avant de devoir recharger le deuxième barillet, est de préférence indiquée sur le cadran au moyen d'un indicateur de réserve de marche du chronographe. La réserve de marche du premier barillet chargeant le premier organe régulateur utilisé pour l'affichage du temps courant est avantageusement indiquée séparément sur le cadran au moyen d'un indicateur de réserve de marche de la montre. Les deux barillets peuvent de préférence être chargés simultanément au moyen d'une tige de remontage commune embrayant sur les deux barillets et/ou au moyen d'une masse oscillante commune. Dans une autre variante le premier barillet est remonté automatiquement et le deuxième manuellement. Dans une variante, les deux barillets peuvent être remontés séparément au moyen de deux tiges de remontage et/ou masses oscillantes distinctes. Dans une autre variante, un des barillets (par exemple le barillet de chronographe) est chargé par l'autre barillet remonté manuellement ou automatiquement; l'énergie à disposition se répartit alors entre les deux barillets.

Le régulateur illustré comporte un spiral 1 monté à l'aide d'une virole 5 sur un axe de spiral 2. L'organe régulateur est dépourvu de balancier. Selon l'exemple, l'organe régulateur du chronographe est dimensionné pour osciller à des fréquences jamais atteintes auparavant, de préférence à une fréquence de 3'600'000 alternances par heure, soit 500 Hz.

Afin d'atteindre ces fréquences élevées, l'organe régulateur comprend notamment un axe 2, qui est destiné à tourner entre deux paliers non représentés lorsque le spiral 1 se tend et se détend. Un plateau 4 monté sur cet axe porte la cheville de plateau 40 qui collabore avec les cornes 60, 65 et avec le dard 61 d'une ancre 6 représentée sur les figures 5 et 6, de manière analogue aux échappements à ancre suisse plus conventionnels.

Dans ce contexte le mot « plateau » désigne donc une pièce destinée à être montée sur l'axe de l'organe réglant et qui comprend une cheville, nommée cheville de plateau, agencée pour collaborer avec les cornes et avec le dard d'une ancre.

Le plateau 4 est avantageusement réalisé en silicium ou en céramique ou dans un autre matériau à masse volumique plus réduite que celle de l'axe 2, afin de réduire son moment d'inertie. Il est avantageusement formé de deux disques : le grand plateau 42 et le petit plateau 43, reliés entre eux par un canon 45. Le petit plateau peut comprendre une encoche 430 pour le dard. Un plateau simple, avec un seul disque, peut aussi être employé.

L'axe 2 porte aussi un moyeu 3 chassé ou collé qui sert à offrir une surface d'appui pour le fouet 72 du lanceur, décrit plus bas en relation avec la figure 4. L'axe de l'organe régulateur est ainsi accéléré de façon quasi instantanée lorsque le bouton-poussoir 75 est enclenché de manière à communiquer une impulsion au moyeu 3 au travers de la lame 73, de la roue à colonne 74 et du lanceur 7. A l'arrêt du chronographe, la pression du fouet 72 sur le moyeu permet de bloquer le moyeu en maintenant l'organe régulateur du chronographe et de conserver ainsi la position des aiguilles du chronographe.

Dans ce contexte l'expression « moyeu » est à distinguer du balancier ; un moyeu est une pièce destinée à être montée sur l'axe de balancier, pivotante avec cet axe et coopérant avec un ressort spiral, qui accumule une énergie potentielle et cinétique faible ou comparable à celle accumulée par l'axe de balancier. Par exemple l'énergie potentielle et cinétique accumulée par le moyeu est comparable à celle accumulée par l'axe de balancier, ou moins de 10 fois plus grande que l'énergie potentielle et cinétique de l'axe, ou plus petite que celle de l'axe. Dans le calcul des organes réglants pour montres-mécaniques conventionnelles, le moment d'inertie du moyeu est généralement négligé car il est nettement plus faible que le moment d'inertie du balancier.

Par exemple le moment d'inertie du moyeu est de l'ordre de grandeur de 0.001 mg·cm², celui de l'axe 0.010 mg·cm² et celui du balancier 10 mg·cm².

La seule fonction du moyeu selon l'invention est de fournir une surface d'appui pour le fouet du lanceur 7.

Dans une variante préférentielle le moyeu 3 est une pièce distincte du plateau 4. Dans une autre variante, comme on le verra plus loin, le moyeu 3 et le plateau 4 sont intégrés en un seul élément.

Au contraire d'un balancier, le moyeu 3 est dépourvu de rayons ; sa masse est donc concentrée près du centre, de façon à réduire son moment d'inertie. Le moyeu 3 est avantageusement réalisé en silicium ou dans un autre matériau à masse volumique plus réduite que celle de l'axe 2, afin de réduire son moment d'inertie. Dans une variante le moyeu est réalisé en titane et/ou en aluminium et/ou dans un alliage contenant au moins un de ces matériaux.

Des ouvertures borgnes 30 dans un plan perpendiculaire à l'axe 2 permettent d'alléger encore le moyeu 3. Des ouvertures borgnes ou traversantes dans d'autre direction, y compris des trous traversant le moyeu parallèlement à l'axe ou selon n'importe quelle direction, peuvent aussi être utilisées pour alléger le moyeu 3. Il est aussi possible d'alléger le moyeu 3 en le réalisant avec une âme allégée recouverte d'un revêtement plus résistant sur lequel le fouet 72 du lanceur peut donner une impulsion sans déformer le moyeu 3.

Les ouvertures dans le moyeu et/ou dans le plateau ont pour seule fonction de diminuer leur masse et donc leur moment d'inertie. Elles ne servent pas de moyens de fixation, et ne permettent pas de recevoir des vis de réglages ni d'éviter des ruptures du moyeu ou plateau et ne servent pas non plus à fixer le moyeu ou le plateau à l'axe.

De la même façon, il est aussi possible d'alléger le plateau 4 en y ménageant des ouvertures traversantes ou borgnes, on en lui donnant une forme non circulaire, dans le but de réduire son moment d'inertie.

L'organe régulateur est dépourvu de balancier ; son réglage se fait donc uniquement avec la raquetterie du spiral 1, avantageusement en ajustant la longueur de la portion oscillante du spiral au moyen d'une vis perpendiculaire à la platine et permettant de régler le point de fixation de l'extrémité extérieure du spiral sur la platine ou sur un pont. Ce système permet un réglage très précis de la longueur du spiral, mais d'autres types de réglage connus sont applicables au spiral.

Dans une variante l'expression « organe régulateur dépourvu de balancier » indique que l'organe régulateur comprend un ressort agencé pour osciller à des fréquences élevées, notamment à 500 Hz ou plus, et un axe de balancier massif, c'est-à-dire un axe qui détermine, avec un moyeu et/ou plateau éventuel, le moment d'inertie de l'organe réglant, aucune pièce additionnelle n'étant ajoutée sur cet axe dans le but d'augmenter le moment d'inertie.

Le diamètre du moyeu 3 est aussi réduit que possible, toujours dans le but de réduire son moment d'inertie. Dans un mode de réalisation préférentiel, le diamètre du moyeu 3 est compris entre 1.5 et 10 fois le diamètre maximal de l'axe 2, par exemple entre 5 et 6 fois le diamètre de l'axe 2. Dans l'exemple illustré, le diamètre extérieur du moyeu 3 est identique au diamètre extérieur du plateau 4. Si une surface d'appui pour le lanceur 7 plus grande est requise, on pourra utiliser un moyeu 3 légèrement plus grand que le plateau 4, son diamètre ne dépassant toutefois de préférence pas le double du diamètre maximal du grand plateau 42.

A la différence d'un organe régulateur comprenant un balancier, qui apporte une énergie potentielle et cinématique sensiblement supérieure que celle de l'axe 2, l'énergie potentielle et cinétique accumulée par le moyeu 3 est inférieure à celle qui est accumulée par l'axe 2 à chaque oscillation, de préférence négligeable par rapport à celle de l'axe 2.

Dans une variante, le moyeu 3 et le plateau 4 sont intégrés en un seul élément, par exemple réalisé par décolletage, qui porte la cheville de plateau 40 est sur lequel s'appuie le lanceur 7. Dans une autre variante la virole aussi est intégrée en cet élément. Cet élément peut être avantageusement réalisé en titane et/ou en aluminium et/ou dans un alliage contenant au moins un de ces matériaux.

La virole 5 permet de maintenir l'extrémité interne du spiral 1 sur l'axe 2. Elle est avantageusement réalisée sous la forme d'un disque circulaire dont deux ou plusieurs segments sont tronqués afin de l'alléger et de réduire son moment d'inertie. Une encoche 50 dans le flanc de la virole 5 permet de fixer le spiral. Le diamètre maximal de la virole est de préférence du même ordre de grandeur que le diamètre maximal du plateau et du moyeu. Par exemple, le diamètre du moyeu 3 peut être compris entre 1 et 3 fois le diamètre maximal de la virole 5.

Le spiral 1 peut être réalisé en métal, de préférence en invar, en silicium, en diamant, en corindon ou dans tout autre matériau approprié. Avantageusement, le spiral est nettement plus raide qu'un spiral conventionnel, et exerce donc un couple de rappel vers la position de repos nettement plus important qu'un spiral classique. La raideur (ou rigidité) du spiral est donnée par la formule : $C = M / φ$
C = constante de rigidité du spiral
M = couple de rappel du spiral,
ϕ = angle de torsion.

Une rigidité élevée nécessaire à une oscillation à 500 Hz peut être obtenue en combinant au moins deux des mesures suivantes :
- Le nombre de spires est moins élevé que dans les spiraux traditionnels, de manière à réduire la longueur de la partie vibrante. Avantageusement, le spiral comporte moins de 5 spires, par exemple 4,5, de préférence 3 spires ou moins.
- Le spiral est plus épais que les spiraux conventionnels : par exemple son épaisseur est supérieur à 40 µm, de préférence supérieur à 50 µm, par exemple 55 µm.
- Il est plus haut que les spiraux conventionnels : par exemple son hauteur est supérieure à 200 µm, de préférence supérieure à 215 µm, par exemple 230 µm.
- Il peut être réalisé dans un matériau plus rigide, de préférence pas sensible aux variations de température.
- Des nervures ou une section rectangulaire peuvent être utilisés pour le rigidifier.
- Un revêtement de surface peut être utilisé pour le rigidifier.
- La section du spiral peut être non constante le long du spiral pour le rigidifier.

Le rapport (*e*³*·h*)/*l,* e étant l'épaisseur du spiral, h son hauteur et l sa longueur, est environ 30 fois supérieur au même rapport d'un spiral conventionnel.

Le spiral est avantageusement constitué par une spirale d'Archimède parfaite, ce qui est favorable à l'isochronisme. En raison de sa rigidité et de sa faible longueur, il ne se déforme pratiquement pas sous l'effet de la gravité en sorte que des courbes terminales de Philips peuvent ne pas être ni nécessaires ni même avantageuses. Sa rigidité le rend aussi moins sensible aux perturbations dues à la magnétostriction. Par ailleurs, un ressort rigide a pour effet d'augmenter la fréquence des oscillations et de réduire leur amplitude, ce qui permet de le faire fonctionner dans un domaine d'oscillations réduit favorable à l'isochronisme. Des oscillations d'amplitude réduite apportent en d'autres termes une grande précision à la montre. Puisque les oscillations du spiral sont pratiquement isochrone, l'utilisation d'un revêtement, par exemple en oxyde de silicium, n'est plus nécessaire.

La raideur du spiral lui donne une efficace stabilité géométrique : le spiral donc ne se déforme presque pas dans différents plans de l'espace. Avantageusement donc ce ressort raide a une majeure stabilité statique et dynamique par rapport aux spiraux conventionnels à 3-5 Hz. La raideur du spiral le rend aussi non auto-démarrant, à la différence des organes régulateurs balancier-ressort conventionnels.

La fréquence d'oscillation des ensembles spiral-balancier classiques utilisés en horlogerie peut être déterminée à l'aide de la formule connue $f = \frac{1}{2 Π} \sqrt{\frac{M}{I}}$

Cette fréquence est ainsi inversement proportionnelle à la racine carrée du moment d'inertie / du balancier.

Dans l'état de la technique, le moment d'inertie / des pièces en rotation de l'organe régulateur est déterminé presque exclusivement par la serge, qui constitue en approximation une portion de cylindre creux. $I = \frac{1}{2} m \left({R}^{2}+{r}^{2}\right)$

D'où l'on déduit: $f = \frac{1}{2 Π} \sqrt{\frac{M}{\frac{1}{2} Π hρ \left({R}^{4}-{r}^{4}\right)}}$

| | |
|---|---|
| - *f* | Fréquence d'oscillation [Hz] |
| - *M* | Couple élastique du spiral [Nm] |
| - *l* | Moment d'inertie du balancier [kg·m²] |
| - *R* | Diamètre externe du balancier [m] |
| - *r* | Diamètre interne du balancier [m] |
| - *h* | Epaisseur du balancier [m] |
| - *ρ* | Masse spécifique du balancier [kg/m³] |

Les équations 2) et 3) ne peuvent cependant pas être appliquées à l'organe régulateur de l'invention, puisque cet organe est dépourvu de balancier. Selon l'invention, l'organe régulateur est donc dimensionné en intégrant dans l'équation 1) ci-dessus un moment d'inertie / calculé en tenant compte d'éléments qui sont traditionnellement négligés dans l'art antérieur, notamment en intégrant dans le calcul du moment d'inertie / les moments d'inertie de l'axe 2, du plateau 4, du moyeu 3 et du spiral 1 lui-même, ce qui nous donne une approximation pour la fréquence d'oscillation.

Le moment d'inertie du spiral 1 varie cependant au cours de chaque cycle lorsque le spiral se déforme, en sorte que l'application de la formule ci-dessus ne donne qu'une approximation. En pratique, un organe régulateur oscillant à la fréquence souhaitée est obtenu à l'aide de la formule 1) ci-dessus, / étant approximé en additionnant la masse d'inertie de toutes les pièces en rotation. Un ajustement est ensuite obtenu par approximations successives en modifiant au moyen du coq, d'une raquette avec une vis sur le haut, ou d'un autre élément de réglage non représenté la longueur de la portion du spiral 1 qui peut vibrer.

Des prototypes ont été réalisés avec des organes régulateurs aptes à effectuer 500 oscillations par seconde, ce qui permet de mesurer des durées chronométrées avec une résolution du millième de seconde. Il est ainsi possible de réaliser un chrono mécanique à 500 Hz ou au millième de seconde.

Les figures 5 et 6 illustrent un mode de réalisation d'une ancre d'échappement 6 pouvant être utilisée avec un tel organe régulateur. Par rapport à un organe régulateur conventionnel, l'organe régulateur de l'invention se caractérise par des vitesses de rotation de l'axe nettement supérieures, par exemple 125 fois plus importantes. L'impulsion fournie par la dent de la roue d'ancre (non représentée) à l'ancre 6 est donc nettement plus brève, l'énergie transmise étant en revanche plus importante. Il en résulte une accélération beaucoup plus rapide de l'ancre 6 : à chaque fois que la roue d'ancre lui transmet une impulsion, l'ancre bascule presque instantanément (en moins d'un millième de seconde) entre une position et la position opposée. La vitesse de rotation des dents de la roue d'ancre est telle que les palettes peuvent être supprimées et ces dents s'appuient directement sur les bras d'entrée et de sortie de l'ancre en projetant les bras d'entrée et de sortie de l'ancre à distance dès qu'elles les heurtent ; les bras n'ont pas le temps de glisser sur les dents de la roue d'ancre. En d'autres termes la réponse impulsionelle de l'ancre est plus vite que celles connues et est du type annulaire.

Par conséquent, selon une caractéristique indépendante de l'invention, et comme illustré sur les figures 5 et 6, les palettes sont supprimées et un contact annulaire, c'est-à-dire un contact ponctuel sur un arrêt ou réparti suivant un ensemble de points coplanaires et dont les normales de contact concourent, se fait directement entre les dents de la roue d'ancre et les bras 62, 63 de l'ancre. La longueur du contact entre l'ancre et la roue d'ancre est avantageusement inférieure au dixième de millimètre, au lieu d'un millimètre de l'état de la technique. De manière avantageuse, l'extrémité de ces bras a une forme arrondie, par exemple en développante ou en spirale ou en involute, cette forme pouvant être réglée de façon fine en fonction de la fréquence du spiral. Dans une variante les dents de la roue d'ancre ont avantageusement une forme en développante complémentaire, ce qui permet de mieux s'adapter à des fréquences élevées et d'assurer un contact parfaitement ponctuel. Ces formes de bras d'ancre sont avantageuses pour assurer un contact rapide et ponctuel entre l'ancre et la roue d'ancre, sans rebond et quasiment sans glissement, même si, par exemple suite à un choc, l'ancre ou la roue d'ancre ne se trouvent pas exactement à la position prévue lors de l'impulsion.

Afin de pouvoir se déplacer rapidement, l'ancre 6 est de préférence réalisée dans un matériau plus léger que l'acier, par exemple en silicium. Des trous traversants 64 permettent de l'alléger encore davantage. Le dard 61 est constitué par un pont joignant les deux cornes 60 et 65 mais moins épais que ces cornes et que le reste de l'ancre. L'extrémité du dard 61 opposée au centre de l'ancre est pointue pour coopérer avec la cheville de plateau 40.

L'organe régulateur illustré sur les figures est avantageusement employé comme organe régulateur indépendant pour un chronographe, afin de régler la marche d'une aiguille de chronographe au centre du mouvement. Par exemple, cet organe régulateur peut entraîner une aiguille au centre du cadran affichant les millièmes de seconde d'une durée chronométrée, et qui parcourt 100 graduations sur la périphérie du cadran en un dixième de seconde. Afin d'éviter tout jeu et toute déperdition d'énergie, l'organe régulateur est de préférence disposé de manière inhabituelle très près du centre du mouvement de montre, ce qui permet d'entraîner l'aiguille au centre directement, ou en tout cas au travers d'une chaîne d'engrenage aussi courte que possible, par exemple une chaîne d'engrenage comportant une seule roue pour inverser le sens de rotation donné par la roue d'ancre. De manière préférentielle, l'axe 2 du spiral se trouve dans un cercle imaginaire coaxial au mouvement et de diamètre inférieur au 50% du diamètre externe maximal du mouvement, de préférence inférieur au 30% du diamètre externe maximal du mouvement, donc très près du centre du mouvement.

L'aiguille du chronographe ainsi accélérée peut se déformer à la manière d'une canne à pêche lors des accélérations, ce qui nuit à la précision de lecture lors du déplacement. Afin de limiter l'ampleur de ces déformations, l'aiguille est avantageusement nervurée et/ou profilée pour la rendre plus rigide. L'aiguille peut aussi être remplacée par un disque.

La figure 4 illustre le mécanisme de lanceur qui permet de démarrer l'organe régulateur du chronographe lorsque l'utilisateur appuie sur le bouton-poussoir 75, puis de bloquer cet organe régulateur à l'arrêt. Dans le cas d'un organe régulateur selon l'invention, le lanceur comprend un fouet 72 flexible qui s'appuie directement sur le moyeu 3. Le fouet peut comprendre une ou plusieurs parties et est plus flexible que le reste du lanceur, afin précisément de fouetter le moyeu et de le démarrer instantanément. La pression du bouton-poussoir 75 est transmise par la lame 73 à la roue à colonne 74, qui libère brusquement le lanceur 7 qui actionné par le ressort de lanceur 71. L'énergie de ce ressort 71 est transmise au fouet 72, qui impartit une force au moyeu 3 comportant une importante composante tangentielle, de manière à accélérer brusquement le moyeu, l'axe du spiral et le balancier éventuel, ce qui permet de lancer quasi instantanément l'oscillateur. Au repos, lorsque l'utilisateur a appuyé sur le bouton-poussoir 75, ou sur un bouton-poussoir additionnel STOP non représenté, le fouet 72 appuie sur le moyeu 3 en exerçant une force radiale importante, dans la position illustrée sur la figure 4, ce qui bloque instantanément et énergiquement l'axe du moyeu.

Le bouton-poussoir 75 dans une variante préférentielle permet à l'utilisateur de réaliser les deux fonctions START et STOP. Una autre bouton-poussoir, non représenté, permet la remise à zéro.

Quand l'utilisateur actionne la fonction STOP, il permet au lanceur de monter sur une des colonnes de la roue à colonne 74. Quand il actionne la fonction STOP, le ressort du lanceur 71 permet au lanceur 7 de tomber dans l'espace entre deux colonnes de la roue à colonne 74 et au même temps de donner une vitesse au fouet 72 qui permet d'accélérer le moyeu.

Avantageusement la lame 73 comprend un crochet 730 qui est destiné à coopérer avec la roue à colonne 74. Dans une variante la lame et le crochet constituent une seule pièce qui est assez difficile à usiner mais qui permet une réduction du nombre de pièces. Dans une autre variante le crochet 730 est une pièce distincte de la lame 73 et connectée à elle par exemple à travers une vis, ce qui permet une meilleure facilité d'usinage.

La figure 7 illustre une vue tridimensionnelle de l'organe régulateur selon l'invention, du ressort 1, de l'ancre 6 et de la roue d'ancre 8. La raquette 9 coopère avec la vis 90 de réglage fin de la longueur du ressort 1, avec un diapason 10 ainsi qu'avec un pont 12 qui est connecté à la platine du mouvement à travers la vis 14.

L'organe régulateur de l'invention se distingue aussi des organes régulateurs de l'art antérieur par le bruit produit, qui est différent du bruit de la montre ; en raison des fréquences d'oscillations élevées, le tic-tac habituel est remplacé par un bourdonnement à fréquence élevée, avec une harmonique principale à 500 Hz et des harmoniques secondaires aux multiples de 500 Hz. Ce bourdonnement très caractéristique et très perceptible permet à l'utilisateur de détecter à l'oreille que le chronographe est en marche, et d'éviter ainsi une décharge indésirable du barillet de chronographe si le chronographe est démarré par inadvertance ou si on oublie de l'arrêter. Le bruit distinct et caractéristique de l'organe régulateur du chronographe est donc utilisé comme signal indiquant que le chronographe fonctionne. La boîte de montre peut avantageusement comporter des éléments, par exemple des évents ou une cage de résonance, afin d'amplifier ce bruit utile.

Dans une autre variante le spiral de l'organe régulateur selon l'invention est remplacé par un organe de rappel magnétique.

### Numéros de référence employés sur les figures

- 1: Spiral
- 10: Diapason
- 12: Pont
- 14: Vis de fixage du pont à la platine
- 2: Axe du spiral
- 3: Moyeu
- 30: Evidement dans le moyeu
- 4: Plateau
- 40: Cheville de plateau
- 42: Grand plateau
- 43: Petit plateau
- 430: Encoche du petit plateau
- 45: Canon
- 5: Virole
- 50: Encoche de la virole
- 6: Ancre
- 60: Corne d'entrée
- 61: Dard
- 62: 1^{èr} bras de l'ancre
- 63: 2^{ème} bras de l'ancre
- 64: Trous traversant à travers l'ancre
- 65: Corne de sortie
- 7: Lanceur
- 71: Ressort de lanceur
- 72: Fouet
- 73: Lame
- 730: Crochet de la lame
- 74: Roue à colonne
- 75: Bouton-poussoir
- 8: Roue d'ancre
- 9: Raquette
- 90: Vis de réglage fin de la longueur du spiral

## Revendications

1. Mouvement mécanique pour montre chronographe, comportant :
- un organe régulateur avec un axe (2) et un spiral (1) monté sur ledit axe (2), ledit organe régulateur permettant de réguler la marche du chronographe,
- un lanceur (7) étant arrangé pour donner une impulsion afin de démarrer ledit organe régulateur lorsque l'utilisateur démarre le chronographe ;
**caractérisé en ce que**
- l'organe régulateur a une fréquence d'oscillation égale ou supérieure à 500 Hz;
- ledit mouvement comporte aussi un moyeu (3) réalisé dans un matériau à masse volumique plus faible que celle dudit axe (2), ledit moyeu (3) servant à offrir une surface d'appui pour le lanceur (7), et étant monté sur ledit axe ;
et **en ce que**
- ledit lanceur (7) est agencé pour donner ladite impulsion directement audit moyeu (3) monté sur ledit axe.

2. Le mouvement selon la revendication 1, **caractérisé en ce que** le lanceur (7) est agencé pour transmettre audit axe (2) ou audit moyeu (3) une force ayant une composante tangentielle apte à accélérer ledit organe régulateur.

3. Le mouvement selon l'une des revendications 1 ou 2, **caractérisé en ce que** ledit lanceur (7) est agencé pour transmettre audit axe (2) ou audit moyeu (3) une force ayant une composante radiale suffisante pour bloquer instantanément ledit axe (2).

4. Le mouvement selon l'une des revendications 1 à 3, **caractérisé en ce que** l'extrémité dudit lanceur (7) est conformée en fouet (72) flexible.

5. Le mouvement selon l'une des revendications 1 à 4, **caractérisé par** un ressort lanceur (71) pour actionner ledit lanceur (7).

6. Le mouvement selon l'une des revendications 1 à 5, **caractérisé par** une roue à colonne (74), coopérant à travers une lame (73) avec un bouton-poussoir (75).

7. Le mouvement selon l'une des revendications 1 à 6, **caractérisé en ce que** ledit moyeu (3) est muni d'ouvertures (30) non fonctionnelles afin de réduire le moment d'inertie dudit moyeu (3).

8. Le mouvement selon l'une des revendications 1 à 7, ledit axe (2) étant en métal et ledit moyeu (3) étant en silicium ou en céramique.

9. Le mouvement selon l'une des revendications 1 à 8, comportant un plateau (4) monté sur ledit axe, et une cheville de plateau (40) montée sur ledit plateau (4).

10. Le mouvement selon l'une des revendications 1 à 9, ledit lanceur (7) étant agencé pour exercer une pression sur ledit moyeu (3) lorsque le chronographe est arrêté, de manière à bloquer ledit axe (2) dudit organe régulateur.

11. Le mouvement selon l'une des revendications 1 à 10, ledit moyeu (3) étant constitué d'un disque monté sur ledit axe (2).

12. Le mouvement selon la revendication 7 ou selon l'une des revendications 8 à 11, losqu'elles dépendent de la revendication 7, ledit moyeu (3) étant muni de plusieurs dites ouvertures (30) borgnes dans une direction perpendiculaire audit axe (2), afin de réduire le moment d'inertie dudit moyeu (3).

13. Le mouvement selon l'une des revendications 1 à 12, ledit organe régulateur étant dépourvu de balancier.

14. Le mouvement selon l'une des revendications 1 à 13, le diamètre dudit moyeu (3) étant compris entre 1.5 et 10 fois le diamètre maximal dudit axe (2).

15. Le mouvement selon l'une des revendications 1 à 14, ledit spiral (1) comportant cinq spires ou moins.

16. Le mouvement selon l'une des revendications 4 à 15, ledit fouet (72) comportant une ou plusieurs parties.

17. Le mouvement selon la revendication 6 ou selon l'une des revendications 7 à 15, lorsqu'elles dépendent de la revendication 6, ladite lame (73) comprenant un crochet (730).

18. Le mouvement selon la revendication 17, ledit crochet (730) étant une pièce distincte de ladite lame (73).

19. Chronographe mécanique comportant un premier mouvement mécanique selon l'une des revendications 1 à 18 pour mesurer des durées, et un second mouvement mécanique comprenant un organe régulateur oscillant plus lentement pour l'affichage de l'heure courante.

20. Procédé pour faire accélérer et/ou décélérer l'organe régulateur du chronographe selon la revendication précédente, le procédé comportant les étapes suivantes:
- réception d'un appui sur un bouton poussoir (75) par pression d'un doigt d'un utilisateur;
- transmission de cette pression par une lame (73) à une roue à colonne (74) dudit chronographe;
- libération du lanceur (7) actionné par un ressort de lanceur (71) ;
- offre d'une surface d'appui sur le moyeu (3) pour le lanceur (7);
- établissement d'un contact direct entre le lanceur et la surface d'appui du moyeu (3) sur cet axe (2) ;
- accélération/décélération de l'organe régulateur.

## Patentansprüche

1. Mechanisches Uhrwerk für eine Chronographenuhr, das aufweist:
- ein Regulatorelement mit einer Achse (2) und einer auf die Achse (2) montierten Spirale (1), wobei das Regulatorelement es ermöglicht, den Gang des Chronographen zu regulieren,
- einen Anwerfer (7), der eingerichtet ist, um einen Impuls zu geben, um das Regulatorelement zu starten, wenn der Benutzer den Chronographen startet;
**dadurch gekennzeichnet, dass**
- das Regulatorelement eine Schwingungsfrequenz gleich oder höher als 500 Hz hat;
- das Uhrwerk auch eine Nabe (3) aufweist, die aus einem Material mit einer geringeren Massendichte als diejenige der Achse (2) hergestellt ist, wobei die Nabe (3) dazu dient, eine Auflagefläche für den Anwerfer (7) zu bieten, und auf die Achse montiert ist;
und dass
- der Anwerfer (7) eingerichtet ist, um den Impuls direkt auf die auf die Achse montierte Nabe (3) zu geben.

2. Uhrwerk nach Anspruch 1, **dadurch gekennzeichnet, dass** der Anwerfer (7) eingerichtet ist, um an die Achse (2) oder an die Nabe (3) eine Kraft zu übertragen, die eine Tangentialkomponente hat, die das Regulatorelement beschleunigen kann.

3. Uhrwerk nach einem der Ansprüche 1 oder 2, **dadurch gekennzeichnet, dass** der Anwerfer (7) eingerichtet ist, um an die Achse (2) oder die Nabe (3) eine Kraft zu übertragen, die eine ausreichende Radialkomponente hat, um die Achse (2) augenblicklich zu blockieren.

4. Uhrwerk nach einem der Ansprüche 1 bis 3, **dadurch gekennzeichnet, dass** das Ende des Anwerfers (7) wie eine biegsame Peitsche (72) gestaltet ist.

5. Uhrwerk nach einem der Ansprüche 1 bis 4, **gekennzeichnet durch** eine Anwerferfeder (71), um den Anwerfer (7) zu betätigen.

6. Uhrwerk nach einem der Ansprüche 1 bis 5, **gekennzeichnet durch** ein Säulenrad (74), das über eine Lamelle (73) mit einem Drücker (75) zusammenwirkt.

7. Uhrwerk nach einem der Ansprüche 1 bis 6, **dadurch gekennzeichnet, dass** die Nabe (3) mit nicht funktionalen Öffnungen (30) versehen ist, um das Trägheitsmoment der Nabe (3) zu verringern.

8. Uhrwerk nach einem der Ansprüche 1 bis 7, wobei die Achse (2) aus Metall und die Nabe (3) aus Silicium oder Keramik ist.

9. Uhrwerk nach einem der Ansprüche 1 bis 8, das eine auf die Achse montierte Platte (4) und einen auf die Platte (4) montierten Hebelstein (40) aufweist.

10. Uhrwerk nach einem der Ansprüche 1 bis 9, wobei der Anwerfer (7) eingerichtet ist, um einen Druck auf die Nabe (3) auszuüben, wenn der Chronograph angehalten ist, um die Achse (2) des Regulatorelements zu blockieren.

11. Uhrwerk nach einem der Ansprüche 1 bis 10, wobei die Nabe (3) aus einer auf die Achse (2) montierten Scheibe besteht.

12. Uhrwerk nach Anspruch 7 oder nach einem der Ansprüche 8 bis 11, wenn sie von Anspruch 7 abhängen, wobei die Nabe (3) mit mehreren Sacköffnungen (30) in einer Richtung lotrecht zur Achse (2) versehen ist, um das Trägheitsmoment der Nabe (3) zu reduzieren.

13. Uhrwerk nach einem der Ansprüche 1 bis 12, wobei das Regulatorelement keine Unruh aufweist.

14. Uhrwerk nach einem der Ansprüche 1 bis 13, wobei der Durchmesser der Nabe (3) zwischen dem 1,5- und 10-Fachen des maximalen Durchmessers der Achse (2) liegt.

15. Uhrwerk nach einem der Ansprüche 1 bis 14, wobei die Spirale (1) fünf Windungen oder weniger aufweist.

16. Uhrwerk nach einem der Ansprüche 4 bis 15, wobei die Peitsche (72) einen oder mehrere Teile aufweist.

17. Uhrwerk nach Anspruch 6 oder nach einem der Ansprüche 7 bis 15, wenn sie von Anspruch 6 abhängen, wobei die Lamelle (73) einen Haken (730) enthält.

18. Uhrwerk nach Anspruch 17, wobei der Haken (730) ein anderes Bauteil als die Lamelle (73) ist.

19. Mechanischer Chronograph, der ein erstes mechanisches Uhrwerk nach einem der Ansprüche 1 bis 18, um Zeitdauern zu messen, und ein zweites mechanisches Uhrwerk aufweist, das ein langsamer schwingendes Regulatorelement zur Anzeige der aktuellen Uhrzeit enthält.

20. Verfahren zum Beschleunigen und/oder Verlangsamen des Regulatorelements des Chronographen nach dem vorhergehenden Anspruch, wobei das Verfahren die folgenden Schritte aufweist:
- Empfang einer Auflage auf einen Drücker (75) durch Druck eines Fingers eines Benutzers;
- Übertragung dieses Drucks durch eine Lamelle (73) an ein Säulenrad (74) des Chronographen;
- Freigabe des Anwerfers (7), der von einer Anwerferfeder (71) betätigt wird;
- Angebot einer Auflagefläche auf der Nabe (3) für den Anwerfer (7);
- Aufbau eines direkten Kontakts zwischen dem Anwerfer und der Auflagefläche der Nabe (3) auf dieser Achse (2) ;
- Beschleunigung/Verlangsamung des Regulatorelements.

## Claims

1. Mechanical movement for a chronograph watch, comprising:
- a regulating member with an axis (2) and a balance-spring (1) mounted on said axis (2), said regulating member allowing to regulate the running of the chronograph,
- a launcher (7) being arranged to give an impulse to start said regulating member when the user starts the chronograph;
**characterized in that**
- the regulating member has an oscillation frequency equal to or greater than 500 Hz;
- said movement also comprises a hub (3) made of a material with a voluminal mass lower than that of said axis (2), said hub (3) serving to provide a support surface for the launcher (7), and being mounted on said axis;
and **in that**
- said launcher (7) is arranged to give said impulse directly to said hub (3) mounted on said axis.

2. The movement according to claim 1, **characterized in that** the launcher (7) is arranged to transmit to said axis (2) or to said hub (3) a force having a tangential component arranged for accelerating said regulating member.

3. The movement according to one of claims 1 or 2, **characterized in that** said launcher (7) is arranged to transmit to said axis (2) or to said hub (3) a force having a radial component sufficient to instantaneously block said axis (2).

4. The movement according to one of claims 1 to 3, **characterized in that** the end of said launcher (7) is shaped as a flexible whip (72).

5. The movement according to one of claims 1 to 4, **characterized by** a launcher spring (71) for actuating said launcher (7).

6. The movement according to one of claims 1 to 5, **characterized by** a column wheel (74), cooperating through a blade (73) with a push button (75).

7. The movement according to one of claims 1 to 6, **characterized in that** said hub (3) is provided with non-functional openings (30) in order to reduce the moment of inertia of said hub (3).

8. The movement according to one of claims 1 to 7, said axis (2) being made of metal and said hub (3) being made of silicon or ceramic.

9. The movement according to one of claims 1 to 8, comprising a plate (4) mounted on said axis, and a plate pin (40) mounted on said plate (4).

10. The movement according to one of claims 1 to 9, said launcher (7) being arranged to exert a pressure on said hub (3) when the chronograph is stopped, so as to block said axis (2) of said regulating member.

11. The movement according to one of claims 1 to 10, said hub (3) consisting of a disc mounted on said shaft (2).

12. The movement according to claim 7 or according to one of claims 8 to 11 when dependent on claim 7, said hub (3) being provided with a plurality of said blind openings (30) in a direction perpendicular to said axis (2), in order to reduce the moment of inertia of said hub (3).

13. The movement according to one of claims 1 to 12, said regulating member being free of a balance.

14. The movement according to one of claims 1 to 13, the diameter of said hub (3) being comprised between 1.5 and 10 times the maximum diameter of said axis (2).

15. The movement according to one of claims 1 to 14, said balance-spring (1) having five turns or less.

16. The movement according to one of claims 4 to 15, said whip (72) having one or more parts.

17. The movement according to claim 6 or according to one of claims 7 to 15 when dependent on claim 6, said blade (73) comprising a hook (730).

18. The movement according to claim 17, said hook (730) being a separate part from said blade (73).

19. Mechanical chronograph comprising a first mechanical movement according to any one of claims 1 to 18 for measuring durations, and a second mechanical movement comprising a slower oscillating regulating member for displaying the current time.

20. Method for accelerating and/or decelerating the regulating member of a chronograph according to the preceding claim, the method comprising the following steps:
- reception of a press on a push button (75) by pressing of a user's finger;
- transmission of this pressure by a blade (73) to a column wheel (74) of said chronograph;
- releasing the launcher (7) actuated by a launcher spring (71);
- providing a support surface on the hub (3) for the launcher (7);
- establishment of a direct contact between the launcher and the support surface of the hub (3) on this axis (2);
- acceleration/deceleration of the regulating member.
